# EUROPÄISCHE PATENTSCHRIFT

(11) **EP 1 343 178 B1**
(45) Veröffentlichungstag und Bekanntmachung des Hinweises auf die Patenterteilung: **22.09.2004**
(21) Anmeldenummer: 02290563.2
(22) Anmeldetag: 06.03.2002
(51) Int. Cl.: H01B 7/18

(54) **Elektrisches Kabel**
Electrical cable
Câble électrique

(43) Veröffentlichungstag der Anmeldung: 10.09.2003
(73) Patentinhaber: Nexans, 75008 Paris (FR)
(72) Erfinder: Rudorf, Uwe, Dr., 16321 Lindenberg (DE)
(74) Vertreter: Döring, Roger, Dipl.-Ing.

(56) Entgegenhaltungen:
- DE-A- 3 144 743
- US-A- 5 313 020

## Beschreibung

Die Erfindung betrifft ein elektrisches Kabel nach dem Oberbegriff des Anspruchs 1.

In der Robotertechnik werden elektrische Kabel benötigt, die hochflexibel sind, um den ständigen Hin- und Herbewegungen der Roboterarme standhalten zu können.

Für die Beleuchtung von Flugplätzen und anderen befestigten Flächen werden Kabel benötigt, die hohe mechanische Belastungen aushalten.

Für die Spannungsversorgung der Leuchtmittel der Flugplatzbefeuerung ist es bekannt, zwei Einzeladern, d. h. zwei isolierte elektrische Leiter in einen Schlitz im Beton oder Asphalt einzulegen. Der mit den Einzeladern belegte Schlitz wird anschließend mit einem Zwei-Komponenten-Beton oder mit Teer ausgegossen. Bei starken Belastungen kann sich der Beton oder der Asphalt verbiegen, so daß dann die in dem Teer eingegossenen Einzel-Adern reißen.

Die Druckschrift US 5 313 020 A offenbart ein elektrisches Kabel mit einem Kern, um dem zwei isolierte Leiter sowie mehrere Abstandselement mit kurzer Schlaglänge herumgeseilt sind. Eine dielektrische Schicht umhüllt den Kern und die Verseilelemente.

Der vorliegenden Erfindung liegt die Aufgabe zugrunde, ein elektrisches Kabel bereitzustellen, welches den einzelnen Adern Bewegungsfreiraum sowohl in Längsrichtung als auch in radialer Richtung gibt, und damit dem Kabel, vor allem jedoch den Adern, die den elektrischen Stromkreis bilden eine höhere Reißfestigkeit verleiht. Darüberhinaus soll das Kabel flexibel sein.

Diese Aufgabe wird durch die im Kennzeichen des Anspruchs 1 erfaßten Merkmale gelöst.

Der wesentliche Vorteil der Erfindung ist darin zu sehen, daß durch das kompressible zentrale Element die isolierten Leiter bei Zugbelastung in radialer Richtung nach innen ausweichen können. Durch die extrem kurze Schlaglänge der elektrisch isolierten Leiter und der Blindelemente ergibt sich eine Überlange der Verseilelemente. Sowohl das kompressible Zentralelement als auch die extrem kurze Schlaglänge der Verseilelemente erhöhen die Reißfestigkeit der Adern erheblich. Die Bewicklung der Kabelseele mit einer Folie aus gleitfähigem Kunststoff gewährleistet, daß die Kabelseele und der Mantel kräftemäßig voneinander entkoppelt sind, so daß sich die Kabelseele im Falle der Verlegung des Kabels im Beton oder Asphalt gegenüber dem Kabelmantel, der dann fixiert ist, bewegen kann.

Weitere vorteilhafte Ausgestaltungen der Erfindung sind in den Unteransprüchen erfaßt.

Ein Ausführungsbeispiel der Erfindung ist anhand des in der Figur schematisch dargestellten Schnittes durch ein Kabel näher beschrieben.

Das im Schnitt dargestellte elektrische Kabel weist ein Zentralelement 1 auf, welches aus einem kompressiblen Kern 1a sowie einer Kunststoffbewicklung1b besteht. Alternativ kann auch in nicht dargestellter Weise ein zugfester Kern vorgesehen sein, welcher eine äußere Schicht aus einem kompressiblen Werkstoff aufweist. Wesentlich ist, daß das Zentralelement 1 den bei der Verseilung auftretenden Kräften gewachsen ist.

Zwei Adern 2, die jede aus einem elektrischen Leiter 2a und einer Isolierschicht 2b besteht, sind gemeinsam mit vier Blindelementen 3 auf das Zentralelement 1 aufgeseilt. Die Blindelemente 3 sind beispielsweise Stränge aus Polypropylen, Polyethylen, Polyamid oder anderen geeigneten Kunststoffen. Das Zentralelement 1, die Adern 2 sowie die Blindelemente 3 haben vorzugsweise den gleichen Durchmesser, so daß sich bei der dargestellten Ausführung 1 + 6 eine optimale Anordnung der Verseilelemente ergibt.

Die Schlaglänge der Verseilelemente (Adern 2 und Blindelemente 3) sollte möglichst kurz sein und weniger als 10 D vorzugsweise weniger als 8 D betragen. D ist der Außendurchmesser der aus Zentralelement 1 und den Verseilelementen bestehenden Kabelseele.

Die Kabelseele ist mit einer Bewicklung 4 versehen, die aus einer Kunststoffolie mit guten Gleiteigenschaften besteht. Besonders vorteilhaft ist eine Folie aus Polytetrafluorethylen. Die Kunststoffolie kann als Bewicklung oder aber längseinlaufend aufgebracht sein.

Die Bewicklung 4 ist von einem extrudierten Kunststoffmantel 5 umgeben, der beispielsweise aus Polyethylen, Polyamid oder Polyurethan bestehen kann.

Das erfindungsgemäße Kabel ist äußerst flexibel und kann hohe Längskräfte aufnehmen, ohne daß die Adern 2 reißen. Im Falle einer äußeren Krafteinwirkung können die Adern 2 in radialer Richtung nach innen ausweichen, da das Zentralelement 1 kompressibel ist.

Aufgrund der Bewicklung 3 kann die Kabelseele nahezu ungehindert in dem Mantel 5 sowohl in Längs- als auch in Umfangsrichtung gleiten. Dies ist dann von besonderem Vorteil, wenn der Kabelmantel z. B. in einer Schicht aus Beton oder Asphalt festgelegt ist und das Kabel einer Zugbelastung ausgesetzt wird.

Das Kabel gemäß der Lehre der Erfindung zeichnet sich neben den oben bereits erwähnten Vorteilen durch ein geringes Gewicht und niedrige Fertigungskosten aus.

## Patentansprüche

1. Elektrisches Kabel mit einer ein oder mehrere isolierte Leiter aufweisenden Kabelseele sowie einem die Kabelseele umhüllenden Mantel, wobei die Kabelseele ein zentrales Element (1), zumindest zwei isolierte Adern (2) sowie ein oder mehrere Blindelemente (3) aufweist, und die isolierten Adern (2) und die Blindelemente (3) um das zentrale Element (1) mit einer kurzen Schlaglänge von weniger als 10 D herumgeseilt sind, wobei D der Durchmesser der Kabelseele ist, **dadurch gekennzeichnet, daß** das zentrale Element (1) aus einem kompressiblen Material und die Kabelseele (1,2,3) mit einer Bewicklung (4) aus gleitfähigem Werkstoff versehen ist.

2. Elektrisches Kabel nach Anspruch 1, **dadurch gekennzeichnet, daß** das zentrale Element (1) aus einem kompressiblen Kern (1a) und einer elastisch verformbaren Umhüllung (1 b) besteht.

3. Elektrisches Kabel nach Anspruch 2, **dadurch gekennzeichnet, daß** das zentrale Element (1) eine Kordel (1a) aus Baumwolle ist, die mit einer Umwicklung (1b) aus einem Kunststoffband versehen ist.

4. Elektrisches Kabel nach einem der Ansprüche 1 bis 3, **dadurch gekennzeichnet, daß** die Adern (2), das zentrale Element (1) sowie die Blindelemente (3) den gleichen Außendurchmesser aufweisen.

5. Elektrisches Kabel nach einem der Ansprüche 1 bis 4, **dadurch gekennzeichnet, daß** die Bewicklung (4) aus einer Folie aus Polytetrafluorethylen oder einem ähnlichen Werkstoff besteht.

6. Elektrisches Kabel nach einem der Ansprüche 1 bis 5, **dadurch gekennzeichnet, daß** der Mantel (5) ein extrudierter Mantel aus thermoplastischem oder vernetztem Kunststoff oder Gummi ist.

## Claims

1. Electrical cable with a cable core having one or more insulated conductors as well as a sheath surrounding the cable core, wherein the cable core has a central element (1), at least two insulated wires (2) as well as one or more reactive elements (3), and the insulated wires (2) and reactive elements (3) are wound around the central element (1) with a short length of lay less than 10 D, wherein D is the diameter of the cable core, **characterized in that** the central element (1) is made of a compressible material, and the cable core (1,2,3) is provided a winding (4) made of a sliding material.

2. Electrical cable according to claim 1, **characterized in that** the central element (1) consists of a compressible core (1a) and an elastically deformable sheath (1b).

3. Electrical cable according to claim 2, **characterized in that** the central element (1) is a strand (1a) of cotton that is provided with a winding (1b) made of a plastic ribbon.

4. Electrical cable according to one of claims 1 to 3, **characterized in that** the wires (2), the central element (1) and the reactive elements (3) have the same outer diameter.

5. Electrical cable according to one of claims 1 to 4, **characterized in that** the winding (4) consists of a film of polytetrafluoroethylene or a similar material.

6. Electrical cable according to one of claims 1 to 5, **characterized in that** the sheath (5) is an extruded sheath made of thermoplastic or cross-linked plastic or rubber.

## Revendications

1. Un câble électrique comportant une âme de câble composée d'un ou de plusieurs conducteurs isolés ainsi que d'une gaine entourant l'âme de câble, où l'âme de câble comporte un élément central (1), au moins deux conducteurs isolés (2) ainsi que un ou plusieurs faux-éléments (3), et où les conducteurs isolés (2) et les faux-éléments (3) sont toronnés autour de l'élément central (1) avec une longueur du pas court inférieur à 10 D, D étant le diamètre de l'âme de câble, le câble de l'invention étant **caractérisé par le fait que** l'élément central (1) est constitué d'un matériau compressible et l'âme de câble (1, 2, 3) est enveloppée d'un enroulement (4) constitué d'un matériau ayant de bonnes propriétés de glissement.

2. Un câble électrique conforme à la revendication 1, et **caractérisé par le fait que** l'élément central (1) est constitué d'un noyau compressible (1 a) et d'un enroulement élastique déformable (1 b).

3. Un câble électrique conforme à la revendication 2, et **caractérisé par le fait que** l'élément central (1) est une corde (1a) en coton qui est enfermée dans un enroulement (1 b) constitué d'une bande en matière synthétique.

4. Un câble électrique conforme à une des revendications 1 à 3, **et caractérisé par le fait que** les conducteurs (2), l'élément central (1) ainsi que les faux-eléments (3) possèdent le même diamètre extérieur.

5. Un câble électrique conforme à une des revendications 1 à 4, **et caractérisé par le fait que** l'enroulement (4) est constitué d'une feuille de polytétrafluoréthylène ou d'un matériau semblable.

6. Un câble électrique conforme à une des revendications 1 à 5, et **caractérisé par le fait que** la gaine (5) est constituée d'une gaine extrudée en matière synthétique thermoplastique ou réticulée, ou en caoutchouc.
